# EUROPÄISCHE PATENTSCHRIFT

(11) **EP 0 257 291 B1**
(45) Veröffentlichungstag und Bekanntmachung des Hinweises auf die Patenterteilung: **20.03.1991**
(21) Anmeldenummer: 87110408.9
(22) Anmeldetag: 17.07.1987
(51) Int. Cl.: H01F 29/02, H01F 27/34

(54) **Schaltungsanordnung für Leistungsgrosstransformatoren**
Circuit arrangement for the wiring of high power transformers
Dispositif de connexions pour transformateurs de grande puissance

(30) Priorität: 30.07.1986 DE 3625845
(43) Veröffentlichungstag der Anmeldung: 02.03.1988
(73) Patentinhaber: SIEMENS AKTIENGESELLSCHAFT, 80333 München (DE)
(72) Erfinder: Stein, Werner, Dr., D-8500 Nürnberg 60 (DE); Müller, Walter, Dr. Dipl.-Ing., D-8540 Schwabach (DE)

(56) Entgegenhaltungen:
- EP-A- 0 141 296
- CH-A- 275 245
- DE-A- 2 117 422
- FR-A- 2 007 394
- FR-A- 2 103 536
- US-A- 1 658 664
- US-A- 1 809 895
- US-A- 3 668 511

## Beschreibung

Die Erfindung betrifft eine Schaltungsanordnung für Leistungsgroßtransformatoren mit einer Unterspannungs-, einer Oberspannungsstamm- und einer Stufenwicklung in Zu- und Gegenschaltung sowie mit einer sternpunktseitigen Stufenschalteinrichtung, wobei elektrisch parallel zu der Stufenwicklung ein Kondensator in Reihe mit einem Widerstand vorgesehen ist, die zusammen ein R-C-Glied darstellen und durch ihre Dimensionierung die Resonanzamplituden des Anschlußpunktes der Stufenwicklung an die Oberspannungsstammwicklung gegen Erde erheblich vermindern.

Wicklungen von Transformatoren haben bestimmte Eigenresonanzfrequenzen. Eine von außen anliegende, schwingende Schaltspannung kann bei Übereinstimmung der Frequenz diese Eigenschwingungen anregen und zu sehr hohen inneren Spannungsbeanspruchungen für die Isolierung der Wicklung führen. Beim Aufbau von Oberspannungswicklungen aus einer Stammwicklung und einer zugehörigen Stufenwicklung in Zu- und Gegenschaltung können die Schwingungen mit der Eigenfrequenz der Stufenwicklung besonders unangenehm sein. Diese Spannungsschwingungen beeinflussen in bestimmten Stellungen des Stufenschalters, insbesondere in Gegenschaltung auch das Ende der Stammwicklung und führen auch hier zu Spannungsüberhöhungen und gefährden dadurch die Isolierung.

Das Verhältnis der Resonanzamplitude am Ende der Stammwicklung zur Schaltspannungsamplitude am Eingang errechnet sich aus Mit n_{C}als kapazitivem Übersetzungsverhältnis Stamm-/Stufenwicklung, n_{T} als induktivem Übersetzungsverhältnis Stamm-/Stufenwicklung (kleiner als Null bei Gegenschaltung) und Q als Güte bei der Eigenfrequenz der Stufenwicklung.

Um die Resonanzamplituden an dieser Stelle zu reduzieren ist bereits vorgeschlagen worden, räumlich zwischen Stamm- und Stufenwicklung einen elektrostatischen Schirmzylinder anzuordnen, der an das Sternpunktpotential angelenkt wird und die beiden Wicklungen elektrisch voneinander entkoppelt, weil durch diese Maßnahme n_{C} annähernd Null wird. Dieser Schirmzylinder ist jedoch technisch schwierig ausführbar und beansprucht darüberhinaus wertvollen Platz im Kernfenster des Transformators, so daß dieser durch die Schirmmaßnahme vergrößert und verteuert ist.

Durch die EP-A1-0 141 296 ist es auch schon bekannt, zur Spannungssteuerung an Wicklungen und Transformatoren der Stufenwicklung ein R-C-Glied elektrisch parallel zu schalten. Dadurch werden nicht nur die Resonanzamplituden abgesenkt, sondern dadurch werden auch auftretende Spannungsschwingungen gedämpft, weil sich gleichzeitig auch der Gütefaktor ändert. Durch die Beschaltung der gesamten Stufenwicklung mit einem R-C-Glied ist hierbei jedoch ein nicht unerheblicher Aufwand für die erforderliche Werkstoffmenge und für den zu dessen Unterbringung erforderlichen Raum im Transformatorkessel erforderlich.

Der Erfindung liegt daher die Aufgabe zugrunde, eine Anordnung zur schadlosen Aufnahme von aus schwingenden Schaltspannungen herrührenden Überspannungen an Transformatorwicklungen zu schaffen und dabei den erforderlichen Raumbedarf gegenüber dem der bekannten Lösung weiter zu verringern.

Erfindungsgemäß wird diese Aufgabe bei einer Schaltungsanordnung der eingangs genannten Art dadurch gelöst, daß das R-C-Glied aus dem Kondensator und dem Widerstand lediglich zu einer einzigen Stufe der vielstufigen Stufenwicklung parallelgeschaltet ist und daß über die transformatorische Kopplung dieser Stufe mit den übrigen Stufen auch die in diesen auftretenden Resonanzamplituden verkleinert sind.

Vorteilhafte Ausgestaltungen der Erfindung bestehen darin, daß das R-C-Glied bei einer ungeradzahligen Anzahl von Stufen zu einer elektrisch in der Mitte zwischen der ersten und der letzten Stufe der Stufenwicklung liegenden Stufe parallelgeschaltet ist bzw. daß das R-C-Glied bei einer geradzahligen Anzahl von Stufen zu einer elektrisch an der Mitte der Stufenwicklung liegenden Stufe parallelgeschaltet ist.

Die erfindungsgemäße Schaltungsanordnung ist sehr vorteilhaft, denn sie gewährleistet bei minimalem Raumbedarf gleichzeitig einen optimalen Schutz der Stufenwicklung gegenüber schwingenden Schaltstoßspannungen. Überraschenderweise hat sich gezeigt, daß beim Einsatz eines entsprechend dimensionierten und für sich recht raumaufwendigen R-C-Gliedes bei einer verbesserten Wirksamkeit die Gesamtanordnung ein gegenüber der bekannten Anordnung verringertes Volumen erfordert.

Ein Ausführungsbeispiel der Erfindung ist anhand einer Zeichnung näher erläutert.

Konzentrisch um einen Kernschenkel 11 sind in üblicher Weise von innen nach außen aufeinanderfolgend eine Unterspannungswicklung 12, eine Oberspannungsstammwicklung 13 sowie eine Stufenwicklung 14 mit Anzapfungen 0 bis 10 angeordnet.

Die Anzapfungen 0 bis 10 sind durch Kontaktarme 15 eines Wählers 16 anwählbar und je einer der Kontaktarme 15 ist durch einen unterbrechungslos schaltenden Lastschalter 17 mit dem Sternpunkt des Transformators verbunden. Die Enden der Stufenwicklung 14 sind mit Festkontakten in einem Wender 18 verbunden, dessen beweglicher Kontakt am niederspannungsseitigen Ende der Oberspannungsstammwicklung 13 liegt. Durch entsprechende Ausführung des Wickelsinns der Oberspannungsstammwicklung 13 und in der Stufenwicklung 14 werden bei der gestrichelt dargestellten Schaltstellung des Wenders 18 die Spannungen der Wicklungen 13 und 14 addiert und bei der ausgezogen dargestellten Schaltstellung subtrahiert.

Erfindungsgemäß ist nun zwischen den Ausleitungen oder Anzapfungen 5 und 6 der Stufenwicklung 14 ein Kondensator 19 geschaltet der die kapazitiv übertragende Spannung stark vermindert. Dabei ist dem Kondensator 19 zur Dämpfung seiner Ladeströme und zur Verkleinerung des Gütefaktors ein Dämpfungswiderstand 20 vorgeschaltet.

Der Kondensator 19 und der Dämpfungswiderstand 20 bilden zusammen ein R-C-Glied. Durch Konzentration des erforderlichen Kondensatorvolumens auf eine einzige, vorzugsweise auf die zwischen den Anzapfungen 5 und 6 liegende Stufe ergibt sich zusammen mit einem geeignet bemessenen Dämpfungswiderstand 20 nicht nur eine starke Dämpfung der Wicklungseigenfrequenz, sondern auch eine Reduzierung der Überschwingfaktoren innerhalb der Stufenwicklung bei induzierter Blitzstoßspannung. Gleichzeitig sinkt überraschenderweise das für die Stufenwicklung und das R-C-Glied gemeinsam erforderliche Volumen gegenüber einer Anordnung in der die gesamte Stufenwicklung oder jede einzelne der Stufen der Stufenwicklung mit einem R-C-Glied beschaltet sind.

## Patentansprüche

1. Schaltungsanordnung für Leistungsgroßtransformatoren mit einer Unterspannungs-, (12) einer Oberspannungsstamm-(13) und einer Stufenwicklung (14) in Zu- und Gegenschaltung sowie mit einer sternpunktseitigen Stufenschalteinrichtung (15, 16, 17), wobei elektrisch parallel zu der Stufenwicklung (14) ein Kondensator (19) in Reihe mit einem Widerstand (20) vorgesehen ist, die zusammen ein R-C-Glied darstellen und durch ihre Dimensionierung die Resonanzamplituden des Anschlußpunktes der Stufenwicklung (14) an die Oberspannungsstammwicklung (13) gegen Erde erheblich vermindern, **dadurch geken****zeichnet**,
- daß das R-C-Glied aus dem Kondensator (19) und dem Widerstand (20) lediglich zu einer einzigen Stufe der vielstufigen Stufenwicklung (14) parallelgeschaltet ist , wobei über die transformatorische Kopplung dieser Stufe mit den übrigen Stufen auch die in diesen auftretenden Resonanzamplituden verkleinert sind.

2. Schaltungsanordnung nach Anspruch 1, **dadurch gekennzeichnet**, daß das R-C-Glied bei einer ungeradzahligen Anzahl von Stufen zu der elektrisch in der Mitte zwischen der ersten und der letzten Stufe der Stufenwicklung (14) liegenden Stufe parallelgeschaltet ist.

3. Schaltungsanordnung nach Anspruch 1, **dadurch gekennzeichnet**, daß das R-C-Glied bei einer geradzahligen Anzahl von Stufen zu einer elektrisch an der Mitte zwischen der ersten und der letzten Stufe der Stufenwicklung (14) liegenden Stufe parallelgeschaltet ist.

## Claims

1. A circuit arrangement for large power transformers with a low voltage winding (12), a high voltage main winding (13) and a stepped winding (14) in reversing connection, with a star-point-side stepped switch device (15,16,17), wherein electrically parallel to the stepped winding (14) there is provided a capacitor (19) in series with a resistor (20), which together represent an R-C-element and through their dimensioning the resonance amplitudes of the connecting point of the stepped winding (14) to the high voltage main winding (13), are considerably reduced relative to earth
characterised in that
- the R-C-element of the capacitor (19) and the resistor (20) is only connected in parallel to a single step of the multi-stepped stepped winding (14),
- wherein by way of the transformative coupling of this step to the remaining steps the resonance amplitudes occurring in these are also reduced.

2. A circuit arrangement according to claim 1, characterised in that the R-C-element is connected in parallel to the step lying electrically in the centre between the first and the last step of the stepped winding (14), when there are an odd number of steps.

3. A circuit arrangement according to claim 1, characterised in that the R-C-element is connected in parallel to a step lying electrically at the centre between the first and the last step of the stepped winding (14), when there are an even number of steps.

## Revendications

1. Montage pour des transformateurs de grande puissance comportant un enroulement basse tension (12), un enroulement principal haute tension (13) et un enroulement à gradins (14) branchés selon un montage direct et selon un montage en opposition ainsi qu'un dispositif de commutation à gradins (15,16,17), situé sur le côté du neutre, et dans lequel un condensateur (19) branché en série avec une résistance (20) est branché électriquement en parallèle avec l'enroulement à gradins (14), l'ensemble du condensateur et de la résistance formant un circuit R-C et réduisant fortement, grâce à leur dimensionnement, les amplitudes de résonance du point de raccordement de l'enroulement à gradins (14) à l'enroulement principal haute tension (13) par rapport à la terre, caractérisé par le fait
- que le circuit R-C formé du condensateur (19) et de la résistance (20) est simplement brnché en parallèle avec un seul étage de 1'enroulement à gradins (14) comportant de nombreux étages, auquel cas l'accouplement, au moyen d'un transformateur, de cet étage aux autres étages réduit également les amplitudes de résonance apparaissant dans ces étages.

2. Montage suivant la revendication 1, caractérisé par le fait que, dans le cas d'un nombre impair d'étages, le circuit R-C est branché en parallèle avec l'étage situé électriquement au centre entre les premier et dernier étages de l'enroulement à gradins (14).

3. Montage suivant la revendication 1, caractérisé par le fait que dans le cas d'un nombre pair d'étages, le circuit R-C est branché en parallèle avec un étage situé électriquement au centre entre les premier et dernier étages de l'enroulement à gradins (14).
